# EUROPÄISCHE PATENTANMELDUNG

(11) **EP 3 839 347 A1**
(43) Veröffentlichungstag der Anmeldung: **23.06.2021**
(21) Anmeldenummer: 19218740.9
(22) Anmeldetag: 20.12.2019
(51) Int. Cl.: F23R 3/00

(54) **HITZESCHILDKACHEL EINER BRENNKAMMER**

(71) Anmelder: Siemens Aktiengesellschaft, 80333 München (DE)
(72) Erfinder: Henschel, Elke, 45481 Mülheim an der Ruhr (DE); Liedtke, Annika, 46047 Oberhausen (DE); Nikasch, Christian, 45478 Mülheim an der Ruhr (DE); Stapper, Martin, 47475 Kamp-Lintfort (DE); Winterstein, Michael, 41564 Kaarst (DE)

(57) **Zusammenfassung**

Die Erfindung betrifft eine Hitzeschildkachel (01) zur Verwendung in einer Brennkammer einer Gasturbine. Diese weist in einem Längsschnitt betrachtet eine keilförmige Gestalt auf. Die zum Brennraum weisende Seite bildet eine Heißseite (02) und gegenüberliegend befindet sich eine Kaltseite (03). Bei dieser Ausführung ist vorgesehen, dass auf der Heißseite (02) ein Absatz (06) angeordnet ist. Damit ist eine Stufenfläche (08) in der Verbindung von der Kaltseite (03) zum Absatz (06) definiert. Zur Verbesserung der Kühlluftführung ist vorgesehen, dass in der Stufenfläche gegenüberliegend jeweils eine Kühllufttasche (11) vorhanden ist.

## Beschreibung

Die Erfindung betrifft eine Hitzeschildkachel zur Verwendung in einer Brennkammer einer Gasturbine.

Hitzeschildkachel zur Verwendung in einer Brennkammer sind aus dem Stand der Technik hinlänglich bekannt. So offenbart beispielsweise die EP 3 017 253 B1 eine Hitzeschildkachel aus einem keramischen Material, wobei diese eine ungefähr quadratische Form aufweist mit einer zum Brennkammerinneren weisenden Heißseite und einer gegenüberliegenden Kaltseite. Hierbei ist vorgesehen, dass die Hitzeschildkachel eine von einem Seitenrand zum gegenüberliegenden Seitenrand ansteigende Dicke aufweist. An demjenigen Seitenrand, an dem die Hitzeschildkachel eine größere Stärke aufweist, ist ein Absatz angeordnet, welcher dazu vorgesehen ist, einen komplementären Absatz in der Brennkammer Tragstruktur zu überlappen.

Mit den bekannten Hitzeschildkacheln aus dem Stand der Technik wird in der Regel ein vorteilhafter Schutz der Brennkammer-Tragstruktur ermöglicht. Dabei ist in der Regel unvermindert ein geringer Einsatz von Kühlluft erforderlich, um die Spalte zwischen jeweils zwei Hitzeschildkachel gegen das Eindringen von Heißgas zu sperren.

Von geringem Nachteil hat sich jedoch erwiesen, dass der Bereich des Absatzes in manchen Anwendungsfällen eine zu geringe Kühlung aufweist. Insbesondere ist die Kühlluftführung in diesem Bereich aufgrund des Stufen-förmigen Absatzes erschwert.

Aufgabe der vorliegenden Erfindung ist es daher, die Schädigung aufgrund der thermischen Belastung zu verringern.

Die gestellte Aufgabe wird durch eine erfindungsgemäße Ausführungsform einer Hitzeschildkachel nach der Lehre des Anspruchs 1 gelöst. Eine erfindungsgemäße Brennkammer ist im Anspruch 11 angegeben. Vorteilhafte Ausführungsformen sind Gegenstand der Unteransprüche.

Die gattungsgemäße Hitzeschildkachel dient zunächst mal zur Verwendung in einer Brennkammer. Um welche Art von Brennkammer es sich hierbei handelt ist zunächst unerheblich, wobei sich insbesondere die Verwendung bei einer Gasturbine anbietet. Hierbei weist die Hitzeschildkachel eine zum Brennkammerinneren, d.h. zum Brennraum, weisende Heißseite sowie gegenüberliegend eine Kaltseite auf. Dabei ist bestimmungsgemäß vorgesehen, dass die Hitzeschildkachel mit der Kaltseite auf einer Tragstruktur der Brennkammer angeordnet wird. Entsprechend der üblichen Verwendung der Hitzeschildkachel in vielfacher Anordnung weist diese eine Längsrichtung sowie senkrecht zur Längsrichtung eine Querrichtung auf. Dabei ist die Heißseite der Hitzeschildkachel mit der Kaltseite über zwei gegenüberliegende Längsränder verbunden, wobei sich die Längsränder ungefähr in Längsrichtung erstrecken, d.h. entlang der Längsrichtung verlaufen. Weiterhin weist die Hitzeschildkachel einen Seitenrand auf, welcher sich entlang der Querrichtung erstreckt und gleichfalls die Heißseite mit der Kaltseite verbindet. Die Formgebung der Längsränder und des Seitenrandes ist zunächst unerheblich.

Weiterhin weist die gattungsgemäße Hitzeschildkachel einen Absatz auf, welcher gegenüberliegend zum Seitenrand auf der Heißseite angeordnet ist. Entsprechend erstreckt sich der Absatz mit der Heißseite über die Kaltseite hinaus. Dabei weist der Absatz am Ende der Hitzeschildkachel gegenüberliegend zum Seitenrand eine Endfläche sowie gegenüberliegend zur Heißseite versetzt zur Kaltseite eine Absatzfläche auf. Die Absatzfläche wird mit der Kaltseite über eine Stufenfläche verbunden.

Zur Erhöhung der Lebensdauer der Hitzeschildkachel insbesondere im Bereich des Absatzes ist erfindungsgemäß vorgesehen, dass die Hitzeschildkachel in der Stufenfläche zwei gegenüberliegende Kühllufttaschen aufweist. Diese erstrecken sich hierbei ausgehend von den gegenüberliegenden Längsrändern in Querrichtung.

Die Kühllufttaschen ermöglichen eine Strömung von Kühlluft in den Bereich der Stufenfläche, sodass im Ergebnis die Hitzeschildkachel im Bereich des Absatzes eine verbesserte Kühlung erfährt.

Dabei ist es besonders vorteilhaft, wenn die Kühllufttaschen zumindest abschnittsweise an die Absatzfläche angrenzen. Somit wird es ermöglicht, dass die durch die Kühllufttaschen strömende Kühlluft im Folgenden entlang der Absatzfläche weiter strömen kann.

Weiterhin ist hierbei vorteilhaft vorgesehen, dass die Breite der Kühllufttaschen betrachtet in einer Richtung von der Heißseite zur Kaltseite kontinuierlich vom Längsrand ausgehend in Richtung zu einer Mitte der Hitzeschildkachel abnimmt. Somit wird vorteilhaft die weitere Verteilung der Kühlluft entlang der Absatzfläche sowie der Stufenfläche begünstigt, sowie die Festigkeit und Stabilität der Hitzeschildkachel gewährleistet bleibt.

Eine bevorzugte Länge der jeweiligen Kühllufttasche in Querrichtung ist gegeben, wenn diese zumindest der 0,16-fachen Länge der Stufenfläche in Querrichtung beträgt. Im Grenzfall weist somit die Kühllufttasche eine Länge im Verhältnis zum Abstand von der Kühllufttasche zu einer Mitte der Hitzeschildkachel von 1:2 auf. Dabei kann die vorteilhafte Kühlung mit dem Einsatz der Kühllufttaschen gewährleistet werden. Besonders vorteilhaft ist es dabei, wenn die Länge der Kühllufttaschen zumindest dem 0,21-fachen der Länge der Stufenfläche entspricht.

Im Gegensatz hierzu ist es vorteilhaft, wenn die Länge der jeweiligen Kühllufttasche in Querrichtung auf das maximal 0,32-fache der Länge der Stufenfläche in Querrichtung begrenzt wird. Im Grenzfall weist analog die Kühllufttasche eine Länge im Verhältnis zum Abstand der Kühllufttaschen zu einer Mitte der Hitzeschildkachel von 2:1 auf. Dieses stellt sicher, dass die Stabilität der Hitzeschildkachel aufgrund der Kühllufttaschen nicht unzulässig beeinträchtigt wird. Hier ist es besonders vorteilhaft, wenn die Länge der Kühllufttaschen maximal der 0,27-fachen Länge der Stufenfläche entspricht.

Die Kühlluftführung kann vorteilhaft dadurch verbessert werden, indem weiterhin in der Stufenfläche zumindest eine Kühlluftnut angeordnet wird. Besonders vorteilhaft ist es, wenn zwei Kühlluftnuten verwendet werden. Hierbei ist vorgesehen, dass sich die Kühlluftnut bzw. die Kühlluftnuten von der Absatzfläche zur Kaltseite erstreckt bzw. erstrecken.

Alternativ kann vorteilhaft vorgesehen sein, dass zumindest eine Kühlluftnut in der Absatzfläche angeordnet wird. Dabei erstreckt sich die Kühlluftnut von der Stufenfläche zur Endfläche. Gleichfalls ist es besonders vorteilhaft, wenn zumindest zwei Kühlluftnuten verwendet werden.

Beim Einsatz der Kühlluftnut bzw. der Kühlluftnuten ist es vorteilhaft, wenn diese beanstandet zu den Kühllufttaschen angeordnet ist bzw. sind. Hierdurch wird gewährleistet, dass die Kühlluft entlang der Stufenfläche und der Absatzfläche strömt und keine zu schnelle Ableitung der Kühlluft von den Kühllufttaschen durch die Kühlluftnuten erfolgt. Bei Verwendung von zwei Kühlluftnuten ist es weiterhin vorteilhaft, wenn diese beanstandet zueinander angeordnet werden.

In vorteilhafte Weise wird hierbei ein bestimmter Abstand von der Kühlluftnut zu den Kühllufttaschen eingehalten. Entsprechend der gegenüberliegenden Anordnung der Kühllufttaschen wird hierbei der Abstand der Kühlluftnut zur benachbarten Kühllufttasche sowie zu einer Mitte der Stufenfläche bzw. zur Absatzfläche betrachtet.

Hierbei ist es vorteilhaft, wenn der Abstand der jeweiligen Kühlluftnut zur Mitte der Stufenfläche bzw. Absatzfläche zumindest dem 0,3-fachen Abstand von der Kühlluftnut zur benachbarten Kühllufttasche entspricht. Besonders vorteilhaft ist es, wenn der Abstand der Kühlluftnut zur Mitte der Stufenfläche zumindest dem 0,5-fachen Abstand von der Kühlluftnut zur benachbarten Kühllufttasche entspricht.

Anderseits ist es vorteilhaft, wenn der Abstand der Kühlluftnut zur Mitte der Stufenfläche bzw. Absatzfläche maximal dem 0,9-fachen, besonders bevorzugt maximal dem 0,7-fachen, Abstand von der Kühlluftnut zur benachbarten Kühllufttasche entspricht.

Sowohl zur Befestigung der Hitzeschildkachel als auch zur Kühlluftführung ist es vorteilhaft, wenn die Hitzeschildkachel an den Längsrändern jeweils zumindest abschnittsweise eine Vertiefung aufweist. Dabei ist die Vertiefung beabstandet von der Heißseite als auch beabstandet von der Kaltseite und erstreckt sich in die Hitzeschildkachel hinein. Dies ermöglicht die Anbringung eines Befestigungsmittels. Weiterhin ist es besonders vorteilhaft, wenn die Vertiefung ausgehend von der Kühllufttasche, d.h. ausgehend von der Stufenfläche angeordnet ist. Dies ermöglicht eine Kühlluftführung von der Vertiefung zur Kühllufttasche bzw. umgekehrt.

Die erfindungsgemäße Ausführung der Hitzeschildkachel mit dem Absatz auf der Heißseite und den Kühllufttaschen in der Stufenfläche kann bei einer metallischen Hitzeschildkachel eingesetzt werden. Besonders vorteilhaft ist jedoch die Anbringung der Kühllufttaschen bei einer Hitzeschildkachel, welche aus einem keramischen Material hergestellt ist.

Ausgehend von einer erfindungsgemäßen Hitzeschildkachel eröffnet sich die Möglichkeit, eine neuartige erfindungsgemäße Brennkammer zu gestalten.

Hierbei handelt es sich in der Regel um eine Brennkammer einer Gasturbine. Gleichfalls kann es sich jedoch auch um eine Brennkammer für einen anderen Verwendungszweck handeln. Zumindest weist die gattungsgemäße Brennkammer eine Tragstruktur auf. Dabei sind auf der Tragstruktur eine Mehrzahl von Hitzeschildelementen in mehreren Reihen angeordnet. Vorzugsweise weist die Tragstruktur eine rotationsförmige Gestalt auf.

Erfindungsgemäß wird nunmehr in der Brennkammer eine umlaufende Reihe der Hitzeschildelemente von Hitzeschildkacheln gemäß vorheriger Beschreibung gebildet.

Durch den Einsatz der erfindungsgemäßen Hitzeschildkacheln erhöht sich die Lebensdauer der Brennkammer, so dass das notwendige Inspektionsintervall gegenüber bekannten Ausführungen verlängert werden kann.

Vorteilhaft ist es hierbei, wenn die Tragstruktur einen umlaufenden sich Richtung Brennkammer inneren erstreckenden Stufenring aufweist. Hierbei sind die Hitzeschildkachel derart an der Tragstruktur angeordnet, dass sich der jeweilige Absatz über den Stufenring erstreckt.

Weiterhin ist es von besonderem Vorteil, wenn der Stufenring am stromabwärts-seitigen Ende der Brennkammer bzw. der Tragstruktur angeordnet ist. Dies führt zu einer Anordnung der Hitzeschildkacheln, bei der der Absatz am stromabwärts-seitigen Ende der Hitzeschildkacheln angeordnet ist. Hierbei können sich in besonders vorteilhafte Weise die Hitzeschildkachel mit der Stufenfläche am Stufenring abstützen.

Eine vorteilhafte Kühlungsführung kann realisiert werden, wenn die Kühlluftzufuhr in den Zwischenraum zwischen benachbarten Längsrändern der Hitzeschildkachel erfolgt. Dabei strömt die Kühlluft entlang der Vertiefungen in den Hitzeschildkachel und weiter durch die Kühllufttaschen, um im Folgenden entlang der Stufenfläche bzw. der Absatzfläche strömen zu können.

In den nachfolgenden Figuren wird eine beispielhafte Ausführungsform für eine erfindungsgemäße Hitzeschildkachel gezeigt. Es zeigen:
- Fig. 1, 2: eine perspektivische Ansicht auf die Kaltseite der beispielhaften Hitzeschildkachel;
- Fig. 3: eine perspektivische Ansicht auf die Heißseite der Hitzeschildkachel;
- Fig. 4: ein Längsschnitt durch abschnittsweise die Tragstruktur der Brennkammer mit Seitenansicht auf die Hitzeschildkachel.

In den Figuren 1 und 2 wird eine beispielhafte Ausführungsform einer erfindungsgemäßen Hitzeschildkachel 01 skizziert. Dargestellt ist hier eine perspektivische Ansicht mit Blick auf die Kaltseite 03. Verdeckt auf der Unterseite befindet sich demgegenüber die zum Brennraum weisende Heißseite 02.

Hierzu zeigt die Figur 3 die Hitzeschildkachel 01 gleichfalls in perspektivischer Ansicht, in diesem Fall auf die Heißseite 02, wobei entsprechend sich die Kaltseite 03 auf der in dieser Ansicht nicht sichtbaren Unterseite befindet.

Zu erkennen ist die in diesem Ausführungsbeispiel gewählte ungefähr rechteckige Gestalt mit den beiden Längsrändern 04, welche 04 sich entlang der Längsrichtung erstrecken. In den Darstellungen an der Rückseite befindet sich der Seitenrand 05, welcher 05 sich in Querrichtung quer zur Längsrichtung erstreckt. Die Längsränder 04 und der Seitenrand 05 verbinden hierbei die Kaltseite 03 mit der Heißseite 02. Weiterhin zu erkennen sind die entlang der Längsränder 04 verlaufenden Vertiefungen 14, welche 14 die Anbringung von Befestigungsmitteln ermöglichen.

Gegenüberliegend vom Seitenrand 05 weist die Hitzeschildkachel 01 eine stufenförmige Gestalt mit einem an der Heißseite 02 angeordneten Absatz 06 auf. Dieser 06 bildet gegenüberliegend zur Heißseite 02 beabstandet zur Kaltseite eine Absatzfläche 07 (ungefähr mittig zwischen der Heißseite und der Kaltseite). Das freie Ende des Absatzes 06 gegenüberliegend zum Seitenrand 05, in Verbindung mit der Heißseite 02 und der Stufenfläche 07 wird von der Endfläche 09 gebildet. Versetzt zur Endfläche 09 erstreckt sich die Stufenfläche 08 von der Kaltseite 03 zur Absatzfläche 07.

Die gewählte Gestalt mit dem Absatz 06 führt in diesem Ausführungsbeispiel zu einer Gestalt der Hitzeschildkachel 01 mit einer zunehmenden Materialstärke als Abstand von der Heißseite 02 zur Kaltseite 03 mit einer kleineren Materialstärke am Seitenrand 05 und einer größeren Materialstärke an der Stufenfläche 08.

Der Absatz 06 ermöglicht somit insbesondere die Abdeckung einer Stufe an der unter den Hitzeschildkachel 01 befindlichen Tragstruktur 21.

Wesentlich für die vorliegende Erfindung ist die Einbringung von zwei gegenüberliegenden Kühllufttaschen 11, welche 11 sich ausgehend von der Stufenfläche 08 zum gegenüberliegenden Seitenrand 05 sowie ausgehend vom jeweiligen Längsrand 04 zur Mitte der Hitzeschildkachel 01 erstrecken. Diese Kühllufttaschen 11 begünstigen die Kühlluftführung mit einer besseren Verteilung der Kühlluft entlang der Stufenfläche 08 sowie der Absatzfläche 07.

Dabei sind die Kühllufttaschen 11 unmittelbar benachbart zur Absatzfläche 07 angeordnet. Weiterhin zu erkennen ist, dass sich die Kühllufttaschen 11 in diesem Ausführungsbeispiel entlang der Querrichtung über mehr als ein Viertel dabei aber über etwas weniger als ein Drittel der Breite der Hitzeschildkachel 01 von einem Längsrand 04 zum gegenüberliegenden Längsrand 04 erstrecken. Demgegenüber nimmt die Breite (in Richtung von der Heißseite 02 zur Kaltseite 03) der Kühllufttaschen 11 ausgehend vom jeweiligen Längsrand 04 zur Mitte hin ab.

Weiterhin zu erkennen ist die Einbringung zweier Kühlluftnuten 12 in der Absatzfläche 07, welche 12 sich in diesem Ausführungsbeispiel von der Stufenfläche 08 bis zur Innenfläche 09 erstrecken und hierbei beanstandet von der Mitte der Hitzeschildkachel 01 und beanstandet zu den Kühllufttaschen 11 angeordnet sind.

In der Figur 4 wird nochmals die Hitzeschildkachel 01 skizziert, wobei dieser Ansicht die Hitzeschildkachel 01 in der Seitenansicht mit Blick auf einen Seitenrand 04 zu erkennen ist. Weiterhin dargestellt ist die Anordnung der Hitzeschildkachel 01 an einer Tragstruktur 21 einer Brennkammer. Zu erkennen ist hierbei die ungefähr keilförmige Gestalt mit der zunehmenden Materialstärke als Abstand von der Heißseite 02 zur Kaltseite 03. Der Seitenrand 05 befindet sich in dieser Ansicht an der Oberseite und gegenüberliegend an der unteren Seite befindet sich der Absatz 06 mit der Endfläche 09 an der Unterseite. Weiterhin zu erkennen ist, dass die Hitzeschildkachel 01 mit der Stufenfläche 08 auf einem Stufenring 22 der Tragstruktur 21 aufliegt. Entsprechend überdeckt der Absatz 06 den Stufenring 22. Dargestellt ist schematisch die Anordnung eines weiteren Hitzeschildelements oberhalb der Hitzeschildkachel 01 an der Tragstruktur 21.

In der Seitenansicht ist die Kühllufttasche 11 zu erkennen. Diese 11 erstreckt sich ausgehend von der Vertiefung 14 im Seitenrand 04 in Querrichtung in die Hitzeschildkachel 01 hinein.

Abschließend sei darauf hingewiesen, dass die Brennkammer mit der Tragstruktur 21 gewöhnlich eine rotationsförmige Gestalt aufweist und somit die an der Tragstruktur 21 anliegenden Hitzeschildkacheln 01 ebenso in Querrichtung der Hitzeschildkacheln 01 eine abschnittsweise rotationsförmige Gestalt aufweisen. Somit ist die Heißseite 02 und die Kaltseite 03 sowie die Absatzfläche 07 in der Regel gewölbt und nicht - wie hier vereinfacht dargestellt - eben ausgeführt.

## Patentansprüche

1. Hitzeschildkachel (01) zur Verwendung in einer Brennkammer, insbesondere einer Gasturbine, mit einer Heißseite (02), welche (02) bestimmungsgemäß zu einem Brennraum weisend angeordnet ist, und mit einer gegenüberliegenden Kaltseite (03), welche (03) bestimmungsgemäß zu einer Tragstruktur weisend angeordnet ist, und mit einer Längsrichtung und einer Querrichtung, wobei die Heißseite (02) mit der Kaltseite (03) über zwei gegenüberliegende entlang der Längsrichtung verlaufende Längsränder (04) und über einen entlang der Querrichtung verlaufenden Seitenrand (05) miteinander verbunden ist, wobei gegenüberliegend vom Seitenrand (05) auf der Heißseite (02) ein sich über die Kaltseite (03) hinaus erstreckender Absatz (06) angeordnet ist, wobei der Absatz (06) gegenüberliegend zur Heißseite (02) eine Absatzfläche (07) und gegenüberliegend zum Seitenrand eine Endfläche (09) bildet und sich eine Stufenfläche (08) von der Absatzfläche (07) zur Kaltseite (03) erstreckt,
**gekennzeichnet**
**durch** zwei in der Stufenfläche (08) gegenüberliegend angeordnete sich jeweils ausgehend von einem Längsrand (04) in Querrichtung erstreckende Kühllufttaschen (11).

2. Hitzeschildkachel (01) nach Anspruch 1,
**dadurch gekennzeichnet,**
**dass** die Kühllufttaschen (11) zumindest abschnittsweise an die Absatzfläche (07) angrenzen.

3. Hitzeschildkachel (01) nach Anspruch 1 oder 2,
**dadurch gekennzeichnet,**
**dass** jeweils die Breite der Kühllufttasche (11) kontinuierlich vom Längsrand (04) ausgehend abnimmt.

4. Hitzeschildkachel (01) nach einem der Ansprüche 1 bis 3,
**dadurch gekennzeichnet,**
**dass** jeweils die Länge der Kühllufttasche (11) in Querrichtung zumindest der 0,16-fachen, insbesondere zumindest der 0,21-fachen, Länge der Stufenfläche (08) beträgt; und/oder
**dass** jeweils die Länge der Kühllufttasche (11) in Querrichtung maximal der 0,32-fachen, insbesondere maximal der 0,27-fachen, Länge der Stufenfläche (08) beträgt.

5. Hitzeschildkachel (01) nach einem der Ansprüche 1 bis 4, **gekennzeichnet**
**durch** zumindest eine, insbesondere zumindest zwei, in der Stufenfläche (08) von der Absatzfläche (07) zur Kaltseite (03) verlaufende Kühlluftnuten (12).

6. Hitzeschildkachel (01) nach einem der Ansprüche 1 bis 4, **gekennzeichnet**
**durch** zumindest eine, insbesondere zumindest zwei, in der Absatzfläche (07) von der Stufenfläche (08) zur Endfläche (09) verlaufende Kühlluftnuten (13).

7. Hitzeschildkachel (01) nach Anspruch 5 oder 6,
**dadurch gekennzeichnet,**
**dass** die Kühlluftnut (12) beabstandet von den Kühllufttaschen (11) angeordnet ist respektive
**dass** die Kühlluftnuten (12) beabstandet voneinander und beabstandet von den Kühllufttaschen (11) angeordnet sind.

8. Hitzeschildkachel (01) nach einem der Ansprüche 5 bis 7,
**dadurch gekennzeichnet,**
**dass** der Abstand der Kühlluftnut (12) zu einer Mitte der Stufenfläche (08) zumindest dem 0,3-fachen, insbesondere zumindest dem 0,5-fachen, Abstand der Kühlluftnut (12) zur benachbarten Kühllufttasche (11) entspricht; und/oder dass der Abstand der Kühlluftnut (12) zu einer Mitte der Stufenfläche (08) maximal dem 0,9-fachen, insbesondere maximal dem 0,7-fachen, Abstand der Kühlluftnut (12) zur benachbarten Kühllufttasche (11) entspricht.

9. Hitzeschildkachel (01) nach einem der Ansprüche 1 bis 8,
**dadurch gekennzeichnet,**
**dass** die Längsränder (04) jeweils von der jeweiligen Kühllufttasche (11) ausgehend eine zumindest abschnittsweise in Längsrichtung verlaufende Vertiefung (14), insbesondere zur bestimmungsgemäßen Anbringung von Befestigungsmittel, aufweisen.

10. Hitzeschildkachel (01) nach einem der Ansprüche 1 bis 9,
**dadurch gekennzeichnet,**
**dass** die Hitzeschildkachel (01) aus einem keramischen Material besteht.

11. Brennkammer, insbesondere einer Gasturbine, mit einer, insbesondere rotationsförmigen, Tragstruktur (21) und mit einer Mehrzahl in Reihen umlaufend auf der Tragstruktur angeordneten Hitzeschildelementen,
**gekennzeichnet**
**durch** eine umlaufende Reihe gebildet aus Hitzeschildkachel gemäß einer der vorhergehenden Ansprüche.

12. Brennkammer nach Anspruch 11,
**dadurch gekennzeichnet,**
**dass** die Tragstruktur (21) einen umlaufenden Stufenring (22) aufweist, welcher (22) vom Absatz (06) abgedeckt wird.

13. Brennkammer nach Anspruch 12,
**dadurch gekennzeichnet,**
**dass** der Stufenring (22) am stromabwärts-seitigen Ende der Brennkammer angeordnet ist.

14. Brennkammer nach einer der Anspruche 11 bis 13,
**dadurch gekennzeichnet,**
**dass** eine Kühlluftzufuhr in den Zwischenraum zwischen benachbarten Längsrändern (04) der Hitzeschildkacheln (01) vorhanden ist, wobei die Kühlluft entlang der Vertiefungen (14) und weiter durch die Kühllufttaschen, und insbesondere weiter entlang dem Eckbereich von Absatzfläche (07) und Stufenfläche (08), und insbesondere weiter durch die zumindest eine Kühlluftnut (12, 13) geführt werden kann.
